# EUROPÄISCHE PATENTSCHRIFT

(11) **EP 3 254 604 B1**
(45) Veröffentlichungstag und Bekanntmachung des Hinweises auf die Patenterteilung: **14.12.2022**
(21) Anmeldenummer: 17172681.3
(22) Anmeldetag: 24.05.2017
(51) Int. Cl.: A47L 15/50

(54) **GESCHIRRKORB UND HAUSHALTS-GESCHIRRSPÜLMASCHINE MIT DEMSELBEN**
DISH RACK AND HOUSEHOLD DISHWASHER INCLUDING THE SAME
PANIER À VAISSELLE ET LAVE-VAISSELLE MÉNAGER COMPRENANT LE MÊME

(30) Priorität: 02.06.2016 DE 102016209697
(43) Veröffentlichungstag der Anmeldung: 13.12.2017
(73) Patentinhaber: BSH Hausgeräte GmbH, 81739 München (DE)
(72) Erfinder: Isbilen, Ersin, 89415 Lauingen (DE); Steck, Thomas, 89438 Holzheim (DE); Garcia Jimenez, Jose Ramon, 50009 Zaragoza (ES); Godelmann, Lara, 63512 Hainburg (DE)

(56) Entgegenhaltungen:
- EP-A1- 2 815 690
- WO-A1-03/055375
- WO-A1-2008/077761
- CN-U- 201 806 966
- CN-Y- 201 393 662
- DE-U1- 20 117 421
- GB-A- 672 364
- JP-U- H 079 255
- KR-A- 20020 048 361
- US-A1- 2013 068 776

## Beschreibung

Die vorliegende Erfindung betrifft einen eine Haushaltsgeschirrspülmaschine mit einem Geschirrunterkorb, welcher eine korbförmige Spülgutaufnahme und einen an der Spülgutaufnahme angeordneten Handgriff umfasst.

Eine Geschirrspülmaschine weist einen Spülbehälter und zumindest einen in den Spülbehälter hinein- und aus diesem herausverlagerbaren Geschirrkorb auf. Die Geschirrspülmaschine kann mehrere übereinander angeordnete Geschirrkörbe, wie beispielsweise einen Geschirrunterkorb, einen Oberkorb und eine Besteckschublade aufweisen. Da der Unterkorb nahe einem Boden des Spülbehälters angeordnet ist, ist es zum Herausziehen und zum Hineinschieben des Unterkorbs in den Spülbehälter erforderlich, dass der Benutzer in die Knie geht oder sich zu dem Unterkorb hin bückt.

Die Druckschrift JP H07 9255 U offenbart ein Geschirrspülmaschinengestell für eine gewerbliche Geschirrspülmaschine mit einem vertikalen Wandabschnitt, welcher an einem äußeren Rand des Geschirrmaschinengestells ausgebildet ist, und mit einer Geschirrstütze mit zwei Stellfüßen, welche an der oberen Fläche des vertikalen Wandabschnitts angeordnet sind und welche sich entlang der oberen Fläche des vertikalen Wandabschnitts erstrecken. Die Geschirrstütze der gewerblichen Geschirrspülmaschine ist derart ausgebildet, dass ihre Höhe durch die beiden Stellfüße einstellbar ist.

Die Druckschrift DE 10 2012 016 762 A1 offenbart eine Geschirrspülmaschine mit einer Spülkammer, welche frontseitig durch eine Tür verschließbar ist, und mit einem Unterkorb zur Aufnahme von Geschirr, welcher zwischen einer in der Spülkammer zurückgezogenen Spülstellung und einer aus der Spülkammer zumindest überwiegend herausragenden Entnahmestellung verstellbar ist. An dem Unterkorb ist frontseitig ein Handgriff starr angeordnet.

Die Druckschrift EP 2 377 454 A1 offenbart einen Griff für einen Drahtkorb, insbesondere einen Unterkorb einer Spülmaschine. Um einen Griff bereitzustellen, der bei gleichzeitig verbessertem Bedienkomfort auf einfache Weise montiert werden kann, wird mit der Erfindung ein Griff vorgeschlagen, mit einem aus zwei Halbschalen bestehenden Grundkörper, die im endmontierten Zustand einen Draht des Drahtkorbs spielfrei zwischen sich aufnehmen, zu welchem Zweck die Halbschalen korrespondierend zueinander ausgebildete Drahtaufnahmen bereitstellen, die federelastisch ausgebildet sind.

Die Druckschrift DE 102 59 087 A1 offenbart einen Geschirrkorb, insbesondere einen Oberkorb, für eine Geschirrspülmaschine, wobei an einer Frontseite des Geschirrkorbs ein um eine Horizontalachse schwenkbar gelagerter Griff angeordnet ist. Beim Öffnen einer Tür der Geschirrspülmaschine schwenkt der Griff in Richtung der sich öffnenden Tür. Der so herausgeschwenkte Griff kann von der Hand eines Benutzers umgriffen werden und gewährleistet so das Einleiten einer kontrollierten Zugkraft auf den Geschirrkorb. Der Schwenkvorgang des Griffs in Richtung der sich öffnenden Tür kann lediglich auf dem Schwerkrafteinfluss auf den Griff beruhen oder von einem vorgespannten Federelement unterstützt werden.

Vor diesem Hintergrund besteht eine Aufgabe der vorliegenden Erfindung darin, eine verbesserte Haushaltsgeschirrspülmaschine mit einem Geschirrunterkorb zur Verfügung zu stellen.

Demgemäß wird eine Haushaltsgeschirrspülmaschine mit einem Geschirrunterkorb, welcher eine korbförmige Spülgutaufnahme und einen an der Spülgutaufnahme angeordneten Handgriff umfasst, vorgeschlagen. Der Handgriff ist höhenverstellbar. Weiterhin ist der Handgriff zur Höhenverstellung von einer Ausgangsposition in zumindest eine Betätigungsposition verlagerbar. Ferner ist der Handgriff sowohl in der Ausgangsposition als auch in der zumindest einen Betätigungsposition mit Hilfe einer Arretierungseinrichtung arretierbar.

Darunter, dass der Handgriff höhenverstellbar ist, ist zu verstehen, dass der Handgriff oder zumindest ein Handhabungsabschnitt des Handgriffs bezüglich eines Bodens der Spülgutaufnahme von diesem weg- oder zu diesem hin bewegbar ist. In der Ausgangsposition weist der Handgriff die Funktionalität eines Handgriffs ohne eine derartige Höhenverstellbarkeit auf. In der Betätigungsposition ist der Handgriff beziehungsweise der Handhabungsabschnitt des Handgriffs im Vergleich zu der Ausgangsposition von der Spülgutaufnahme weg bewegt.

Darunter, dass der Handgriff sowohl in der Ausgangsposition als auch in der zumindest einen Betätigungsposition mit Hilfe der Arretierungseinrichtung arretiert ist, ist zu verstehen, dass der Handgriff zum Verbringen von der Ausgangsposition in die zumindest eine Betätigungsposition oder umgekehrt nur verlagerbar ist, wenn die Arretierungseinrichtung von einer Sperrposition in eine Entsperrposition verbracht wird. Dadurch, dass der Handgriff höhenverstellbar ist, ist eine besonders komfortable Handhabung des Geschirrunterkorbs gewährleistet. Ein Benutzer muss sich zum Herausziehen des Geschirrunterkorbs aus einem Spülbehälter der Haushaltsgeschirrspülmaschine nicht zu dem Geschirrunterkorb hin bücken oder in die Knie gehen.

Gemäß einer Ausführungsform ist der Handgriff zur Höhenverstellung von der Ausgangsposition in die zumindest eine Betätigungsposition linear verlagerbar.

Unter einer linearen Bewegung ist eine translatorische Bewegung in einer Richtung zu verstehen.

Gemäß einer weiteren Ausführungsform ist der Handgriff in mehrere unterschiedliche Betätigungspositionen verlagerbar.

Beispielsweise ist der Handgriff in zwei, drei, vier oder mehr unterschiedliche Betätigungspositionen verlagerbar. Hierdurch kann die Höhenverstellung des Handgriffs individuell auf einen Benutzer eingestellt werden. Dies erhöht den Bedienkomfort.

Gemäß einer weiteren Ausführungsform weist der Handgriff eine erste Griffstange und eine innerhalb der ersten Griffstange angeordnete zweite Griffstange auf, wobei die erste Griffstange und die zweite Griffstange zur Höhenverstellung des Handgriffs relativ zueinander verlagerbar sind.

Vorzugsweise sind die erste Griffstange und die zweite Griffstange teleskopierbar. Das heißt, die zweite Griffstange ist aus der ersten Griffstange herausziehbar und in diese einschiebbar. Vorzugsweise sind zwei erste Griffstangen und zwei zweite Griffstangen vorgesehen, wobei die beiden zweiten Griffstangen mit Hilfe des Handhabungsabschnitts des Handgriffs miteinander verbunden sind.

Gemäß einer weiteren Ausführungsform ist die Arretierungseinrichtung dazu eingerichtet, die erste Griffstange an der zweiten Griffstange zu arretieren.

Hierzu sind vorzugsweise an der ersten Griffstange mehrere Ausnehmungen oder Bohrungen vorgesehen, und an der zweiten Griffstange ist eine Bohrung vorgesehen. Mit Hilfe eines Arretierungselements, das einen Bolzenabschnitt aufweist, sind die erste Griffstange und die zweite Griffstange dann zueinander arretiert, wenn der Bolzenabschnitt sowohl in die Bohrung der zweiten Griffstange als auch in eine der Bohrungen der ersten Griffstange formschlüssig eingreift. Die Anzahl der Bohrungen, die an der ersten Griffstange vorgesehen sind, bedingt die Anzahl der Betätigungspositionen.

Gemäß einer weiteren Ausführungsform weist der Handgriff einen Betätigungsknopf auf, der mit einem Arretierungselement der Arretierungseinrichtung gekoppelt ist.

Der Handgriff kann auch mehr als einen Betätigungsknopf aufweisen. Der Betätigungsknopf ist vorzugsweise an dem Handhabungsabschnitt des Handgriffs vorgesehen. Beispielsweise kann der Handhabungsabschnitt eine Abdeckung aufweisen, die einen Durchbruch umfasst, durch den der Betätigungsknopf hindurchgeführt ist.

Gemäß einer weiteren Ausführungsform ist der Betätigungsknopf mit Hilfe eines Betätigungselements, das eine schiefe Kontaktfläche aufweist, mit dem Arretierungselement, das eine korrespondierende schiefe Gegenkontaktfläche aufweist, gekoppelt, wobei die Kontaktfläche zum Verbringen des Arretierungselements von einer Sperrposition in eine Entsperrposition auf der Gegenkontaktfläche abgleitet.

Hierdurch kann eine durch den Betätigungsknopf ausgelöste translatorische Bewegung des Betätigungselements in einer ersten Bewegungsrichtung in eine senkrecht zu der ersten Bewegungsrichtung orientierte zweite Bewegungsrichtung des Arretierungselements umgesetzt werden. Vorzugsweise sind zwei Arretierungselemente vorgesehen. Die Arretierungselemente sind innerhalb der jeweiligen zweiten Griffstange angeordnet.

Gemäß einer weiteren Ausführungsform ist der Betätigungsknopf mit Hilfe eines linear beweglichen Gestänges mit dem Arretierungselement gekoppelt.

Vorzugsweise sind zwei derartige Gestänge vorgesehen, die jeweils in einer der zweiten Griffstangen angeordnet sind. Die linear beweglichen Gestänge können mit Hilfe einer Querstrebe, an der der Betätigungsknopf vorgesehen ist, miteinander gekoppelt sein.

Gemäß einer weiteren Ausführungsform ist der Betätigungsknopf mit Hilfe eines rotatorisch verlagerbaren Gestänges mit dem Arretierungselement gekoppelt.

Vorzugsweise sind zwei derartige Gestänge vorgesehen, die jeweils mit Hilfe eines Bolzens verschwenkbar an den jeweiligen zweiten Griffstangen gelagert sind.

Gemäß einer weiteren Ausführungsform ist das Gestänge materialeinstückig mit dem Betätigungsknopf und/oder dem Arretierungselement ausgebildet.

Unter materialeinstückig ist zu verstehen, dass das Gestänge, der Betätigungsknopf und/oder das Arretierungselement eine einteilige Einheit bilden. Beispielsweise ist diese Einheit ein Kunststoffspritzgussbauteil. Hierdurch ist der Handgriff besonders kostengünstig in großen Stückzahlen herstellbar.

Gemäß einer weiteren Ausführungsform ist der Handgriff zur Höhenverstellung von der Ausgangsposition in die zumindest eine Betätigungsposition rotatorisch verlagerbar.

Das heißt, der Handgriff ist zur Höhenverstellung verschwenkbar.

Gemäß einer weiteren Ausführungsform ist der Handgriff von der Ausgangsposition in genau eine Betätigungsposition rotatorisch verlagerbar.

Das heißt, der Handgriff kann entweder in die Ausgangsposition oder in die Betätigungsposition und in keine andere arretierte Position verlagert werden. Hierdurch kann der Handgriff um einen fixen Betrag höhenverstellt werden. Die Arretierungseinrichtung kann als federelastisch verformbare, an dem Handgriff vorgesehene Nut ausgebildet sein, die dazu eingerichtet ist, dass in diese Drähte der Spülgutmaschine einrasten.

Gemäß einer weiteren Ausführungsform weist der Handgriff einen ersten Handhabungsabschnitt, einen zweiten Handhabungsabschnitt und einen zwischen dem ersten Handhabungsabschnitt und dem zweiten Handhabungsabschnitt angeordneten und rotatorisch mit der Spülgutaufnahme verbundenen Befestigungsabschnitt auf.

Der Befestigungsabschnitt ist vorzugsweise rohrförmig mit einem seitlichen Schlitz ausgebildet und ist dazu eingerichtet, einen Draht der Spülgutaufnahme zumindest abschnittsweise zu umgreifen. Insbesondere kann der Befestigungsabschnitt auf den Draht aufgedrückt werden, wodurch dieser in den Befestigungsabschnitt einschnappt. Hierdurch ist eine besonders einfache Montage des Handgriffs möglich.

Gemäß einer weiteren Ausführungsform ist der Handgriff materialeinstückig, insbesondere als Kunststoffspritzgussbauteil, ausgebildet.

Hierdurch kann der Handgriff kostengünstig in großen Stückzahlen hergestellt werden.

Die Haushaltsgeschirrspülmaschine weist vorzugsweise einen Spülbehälter auf, in den der Geschirrunterkorb hineinfahrbar und aus diesem herausziehbar ist. Vorzugsweise können in dem Spülbehälter mehrere derartige Geschirrkörbe, beispielsweise ein Geschirrunterkorb, ein Oberkorb und eine Besteckschublade vorgesehen sein. Auch der Oberkorb und die Besteckschublade können einen derartigen Handgriff aufweisen.

Weitere mögliche Implementierungen des Geschirrunterkorbs und/oder der Haushaltsgeschirrspülmaschine umfassen auch nicht explizit genannte Kombinationen von zuvor oder im Folgenden bezüglich der Ausführungsbeispiele beschriebenen Merkmale und Ausführungsformen. Dabei wird der Fachmann auch Einzelaspekte als Verbesserungen oder Ergänzungen zu der jeweiligen Grundform des Geschirrunterkorbs und/oder der Haushaltsgeschirrspülmaschine hinzufügen.

Weitere vorteilhafte Ausgestaltungen und Aspekte des Geschirrunterkorbs und/oder der Haushaltsgeschirrspülmaschine sind Gegenstand der Unteransprüche sowie der im Folgenden beschriebenen Ausführungsbeispiele des Geschirrunterkorbs und/oder der Haushaltsgeschirrspülmaschine. Im Weiteren werden der Geschirrunterkorb und/oder die Haushaltsgeschirrspülmaschine anhand von bevorzugten Ausführungsformen unter Bezugnahme auf die beigelegten Figuren näher erläutert.

Es zeigen
- Fig. 1: eine schematische perspektivische Ansicht einer Ausführungsform einer Haushaltsgeschirrspülmaschine;
- Fig. 2: eine schematische Seitenansicht einer Ausführungsform eines Geschirrunterkorbs für die Haushaltsgeschirrspülmaschine gemäß Fig. 1;
- Fig. 3: eine schematische Schnittansicht eines Handgriffs für den Geschirrunterkorb gemäß der Schnittlinie III-III der Fig. 2;
- Fig. 4: eine schematische Schnittansicht des Handgriffs gemäß der Schnittlinie IV-IV der Fig. 3;
- Fig. 5: eine weitere schematische Schnittansicht des Handgriffs gemäß Fig. 3;
- Fig. 6: eine weitere schematische Schnittansicht des Handgriffs gemäß Fig. 3;
- Fig. 7: eine schematische perspektivische Ansicht einer weiteren Ausführungsform eines Handgriffs für den Geschirrunterkorb gemäß Fig. 2;
- Fig. 8: eine weitere schematische perspektivische Ansicht des Handgriffs gemäß Fig. 7;
- Fig. 9: eine schematische Aufsicht des Handgriffs gemäß Fig. 7;
- Fig. 10: eine schematische Schnittansicht des Handgriffs gemäß der Schnittlinie X-X der Fig. 9;
- Fig. 11: eine weitere schematische Schnittansicht des Handgriffs gemäß Fig. 7;
- Fig. 12: eine weitere schematische Schnittansicht des Handgriffs gemäß Fig. 7;
- Fig. 13: eine schematische perspektivische Ansicht einer weiteren Ausführungsform eines Handgriffs für den Geschirrunterkorb gemäß Fig. 2;
- Fig. 14: eine weitere schematische perspektivische Ansicht des Handgriffs gemäß Fig. 13;
- Fig. 15: eine weitere schematische perspektivische Ansicht des Handgriffs gemäß Fig. 13;
- Fig. 16: eine weitere schematische perspektivische Ansicht des Handgriffs gemäß Fig. 13; und
- Fig. 17: eine weitere schematische perspektivische Ansicht des Handgriffs gemäß Fig. 13.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht einer Ausführungsform einer Haushaltsgeschirrspülmaschine 1. Die Haushaltsgeschirrspülmaschine 1 umfasst einen Spülbehälter 2, der durch eine Tür 3, insbesondere wasserdicht, verschließbar ist. Hierzu kann zwischen der Tür 3 und dem Spülbehälter 2 eine Dichteinrichtung vorgesehen sein. Der Spülbehälter 2 ist vorzugsweise quaderförmig. Der Spülbehälter 2 kann in einem Gehäuse der Haushaltsgeschirrspülmaschine 1 angeordnet sein. Der Spülbehälter 2 und die Tür 3 können eine Spülkammer 4 zum Spülen von Spülgut bilden.

Die Tür 3 ist in der Fig. 1 in ihrer geöffneten Stellung dargestellt. Durch ein Schwenken um eine an einem unteren Ende der Tür 3 vorgesehene Schwenkachse 5 kann die Tür 3 geschlossen oder geöffnet werden. Mit Hilfe der Tür 3 kann eine Beschickungsöffnung 6 des Spülbehälters 2 geschlossen oder geöffnet werden. Der Spülbehälter 2 weist einen Boden 7, eine dem Boden 7 gegenüberliegend angeordnete Decke 8, eine der geschlossenen Tür 3 gegenüberliegend angeordnete Rückwand 9 und zwei einander gegenüberliegend angeordnete Seitenwände 10, 11 auf. Der Boden 7, die Decke 8, die Rückwand 9 und die Seitenwände 10, 11 können beispielsweise aus einem Edelstahlblech gefertigt sein. Alternativ kann beispielsweise der Boden 7 aus einem Kunststoffmaterial gefertigt sein.

Die Haushaltsgeschirrspülmaschine 1 weist ferner zumindest einen Geschirrkorb 12 bis 14 auf. Vorzugsweise können mehrere, beispielsweise drei, Geschirrkörbe 12 bis 14 vorgesehen sein, wobei der Geschirrkorb 12 ein Geschirrunterkorb, der Geschirrkorb 13 ein Oberkorb und der Geschirrkorb 14 eine Besteckschublade sein kann. Wie die Fig. 1 weiterhin zeigt, sind die Geschirrkörbe 12 bis 14 übereinander in dem Spülbehälter 2 angeordnet. Jeder Geschirrkorb 12 bis 14 ist wahlweise in den Spülbehälter 2 hinein- oder aus diesem herausverlagerbar. Insbesondere ist jeder Geschirrkorb 12 bis 14 in einer Einschubrichtung E (Pfeil) in den Spülbehälter 2 hineinschiebbar und entgegen der Einschubrichtung E (Pfeil) in einer Auszugsrichtung A (Pfeil) aus dem Spülbehälter 2 herausziehbar.

Die Fig. 2 zeigt eine schematische Seitenansicht einer Ausführungsform des Geschirrunterkorbs 12. Der Geschirrunterkorb 12 umfasst eine korbförmige Spülgutaufnahme 15, in der Spülgut aufnehmbar ist. Die Spülgutaufnahme 15 umfasst einen gitterförmigen Boden 16, eine gitterförmige Rückwand 17, eine der Rückwand 17 gegenüberliegend angeordnete gitterförmige Vorderwand 18 sowie zwei einander gegenüberliegend angeordnete gitterförmige Seitenwände 19. Der Boden 16, die Rückwand 17, die Vorderwand 18 und die Seitenwände 19 sind aus einer Vielzahl miteinander verbundener Drähte aufgebaut.

Der Geschirrunterkorb 12 umfasst weiterhin einen an der Spülgutaufnahme 15 und insbesondere an der Vorderwand 18 angeordneten Handgriff 20. Der Handgriff 20 ist vorzugsweise fest mit der Vorderwand 18 verbunden. Die Geschirrkörbe 13, 14 können ebenfalls einen derartigen Handgriff 20 aufweisen. Der Handgriff 20 ist höhenverstellbar. Das heißt, ein Handhabungsabschnitt 21 des Handgriffs 20, der von einem Benutzer gegriffen werden kann, ist senkrecht zu der Auszugsrichtung A (Pfeil) und der Einschubrichtung E (Pfeil) beziehungsweise senkrecht zu dem Boden 16 der Spülgutaufnahme 15 in einer Höhenverstellrichtung H (Doppelpfeil) verstellbar.

Die Fig. 3 zeigt eine schematische Schnittansicht des Handgriffs 20 gemäß der Schnittlinie III-III der Fig. 2. Die Fig. 4 zeigt eine weitere schematische Schnittansicht des Handgriffs 20 gemäß der Schnittlinie IV-IV der Fig. 3. Die Fig. 5 und 6 zeigen jeweils weitere schematische Schnittansichten des Handgriffs 20. Im Folgenden wird auf die Fig. 3 bis 6 gleichzeitig Bezug genommen.

Der Handgriff 20 umfasst zwei erste Griffstangen 22, 23, die fest mit der Spülgutaufnahme 15 verbunden sind. Die ersten Griffstangen 22, 23 sind rohrförmig und können im Querschnitt rechteckförmig ausgebildet sein. Weiterhin umfasst der Handgriff 20 innerhalb der jeweiligen ersten Griffstange 22, 23 angeordnete zweite Griffstangen 24, 25, die ebenfalls rohrförmig sind. Die ersten Griffstangen 22, 23 und die zweiten Griffstangen 24, 25 sind zur Höhenverstellung des Handgriffs 20 relativ zueinander verlagerbar. Hierbei sind die ersten Griffstangen 22, 23 an der Spülgutaufnahme 15 festgelegt und die zweiten Griffstangen 24, 25 sind relativ zu den ersten Griffstangen 22, 23 verlagerbar. Das heißt, die ersten Griffstangen 22, 23 und die zweiten Griffstangen 24, 25 sind teleskopierbar.

Zwischen den zweiten Griffstangen 24, 25 ist der Handhabungsabschnitt 21 vorgesehen. Der Handhabungsabschnitt 21 kann dabei die beiden zweiten Griffstangen 24, 25 miteinander verbinden. Oberseitig an dem Handhabungsabschnitt 21 kann eine Abdeckung 26 vorgesehen sein. Zur Höhenverstellung des Handgriffs 20 kann der Handhabungsabschnitt 21 von einer in den Fig. 3 und 4 gezeigten Ausgangsposition AP in zumindest eine nicht gezeigte Betätigungsposition verlagerbar sein. Vorzugsweise kann der Handgriff 20 in mehrere unterschiedliche Betätigungspositionen verbracht werden. In der Ausgangsposition AP ist der Handgriff 20 nicht höhenverstellt. In den unterschiedlichen Betätigungspositionen sind die zweiten Griffstangen 24, 25 unterschiedlich weit aus den ersten Griffstangen 22, 23 herausgezogen.

Der Handgriff 20 umfasst weiterhin eine Arretierungseinrichtung 27 zum Arretieren des Handgriffs 20 sowohl in der Ausgangsposition AP als auch in den unterschiedlichen Betätigungspositionen. Hierbei kann der Handgriff 20 beziehungsweise der Handhabungsabschnitt 21 zur Höhenverstellung von der Ausgangsposition AP in die unterschiedlichen Betätigungspositionen linear verlagert werden. Die Arretierungseinrichtung 27 umfasst einen Betätigungsknopf 28, der an dem Handhabungsabschnitt 21 vorgesehen ist. Der Betätigungsknopf 28 ist durch eine in der Abdeckung 26 vorgesehene Ausnehmung 29 hindurchgeführt. Mit Hilfe der Arretierungseinrichtung 27 können die ersten Griffstangen 22, 23 an den zweiten Griffstangen 24, 25 arretiert werden.

Der Betätigungsknopf 28 ist mit zwei Arretierungselementen 30, 31 gekoppelt. Jedes Arretierungselement 30, 31 umfasst einen Bolzenabschnitt 32, welcher in der in den Fig. 3 und 4 gezeigten Ausgangsposition AP durch eine in der jeweiligen zweiten Griffstange 24, 25 vorgesehene Bohrung 33 und eine in der jeweiligen ersten Griffstange 22, 23 vorgesehene erste Bohrung 34 hindurchgeführt ist. Mit Hilfe des Bolzenabschnitts 32 können somit die ersten Griffstangen 22, 23 und die zweiten Griffstangen 24, 25 aneinander festgelegt werden. Zur Verwirklichung unterschiedlicher Betätigungspositionen umfassen die ersten Griffstangen 22, 23 weiterhin jeweils eine zweite Bohrung 35 sowie eine dritte Bohrung 36. Die Anzahl der Bohrungen 35, 36 ist beliebig. Mit Hilfe der Anzahl der Bohrungen 35, 36 wird die Anzahl der unterschiedlichen Betätigungspositionen festgelegt.

Die Arretierungselemente 30, 31 sind mit Hilfe eines Federelements 37, beispielsweise einer Druckfeder, in Richtung der Bohrungen 33 bis 36 federvorgespannt. Die Arretierungselemente 30, 31 umfassen weiterhin eine schiefe Gegenkontaktfläche 38, auf der eine korrespondierende schiefe Kontaktfläche 39 eines jeweiligen Betätigungselements 40, 41 der Arretierungseinrichtung 27 abgleiten kann. Die Betätigungselemente 40, 41 weisen der Kontaktfläche 39 abgewandt jeweils einen Aufnahmeabschnitt 42 zum Aufnehmen innerhalb der Griffstangen 22 bis 25 angeordneter Gestänge 43, 44 auf. Die Gestänge 43, 44 sind mit Hilfe einer Querstrebe 45 mit dem Betätigungsknopf 28 gekoppelt.

Die Funktionalität des Handgriffs 20 wird im Folgenden erläutert. Zum Verbringen des Handgriffs 20 von der in den Fig. 3 und 4 gezeigten Ausgangsposition AP wird, wie in der Fig. 5 gezeigt, der Betätigungsknopf 28 betätigt. Hierdurch werden über die Querstrebe 45 und die Gestänge 43, 44 die Betätigungselemente 40, 41 innerhalb der Griffstangen 22 bis 25 linear verlagert. Dadurch gleiten die Kontaktflächen 39 der Betätigungselemente 40, 41 auf den korrespondierenden Gegenkontaktflächen 38 der Arretierungselemente 30, 31 ab. Dabei werden die Arretierungselemente 30, 31 von einer in der Fig. 4 gezeigten Sperrposition SP, in der der jeweilige Bolzenabschnitt 32 der Arretierungselemente 30, 31 durch die in den zweiten Griffstangen 24, 25 jeweils vorgesehene Bohrung 33 und gleichzeitig auch durch die in den ersten Griffstangen 22, 23 jeweils vorgesehene erste Bohrung 34 hindurchgeführt ist, in eine in der Fig. 5 gezeigte Entsperrposition EP verbracht, in welcher der jeweilige Bolzenabschnitt 32 der Arretierungselemente 30, 31 aus den Bohrungen 33, 34 herausgezogen ist. Sobald sich die Arretierungselemente 30, 31 in der Entsperrposition EP befinden, kann der Handhabungsabschnitt 21 zum Verstellen des Handgriffs 20 linear verlagert werden, wobei die zweiten Griffstangen 24, 25 aus den ersten Griffstangen 22, 23 herausgezogen werden.

Wie in der Fig. 6 gezeigt, kann der Betätigungsknopf 28 nach dem Verbringen der Arretierungselemente 30, 31 von der Sperrposition SP in die Entsperrposition EP losgelassen werden. Hierdurch verlagert sich der Bolzenabschnitt 32 zurück in die Bohrung 33 der jeweiligen zweiten Griffstange 24, 25. Beim Herausziehen der zweiten Griffstangen 24, 25 aus den ersten Griffstangen 22, 23 gleitet der Bolzenabschnitt 32 innenseitig an der jeweiligen ersten Griffstange 22, 23 ab, bis der Bolzenabschnitt 32 in die zweite Bohrung 35 der ersten Griffstange 22, 23 einschnappt.

Durch ein erneutes Betätigen des Betätigungsknopfs 28 wird der Bolzenabschnitt 32 aus den Bohrungen 33, 35 herausgezogen, wodurch die zweiten Griffstangen 24, 25 noch weiter aus den ersten Griffstangen 22, 23 herausgezogen werden können, bis der Bolzenabschnitt 32 des jeweiligen Arretierungselements 30, 31 in der dritten Bohrung 36 der zweiten Griffstangen 24, 25 einrastet. Das heißt, der Handgriff 20 ist von der Ausgangsposition AP in zwei unterschiedliche Betätigungspositionen verbringbar. Dadurch, dass der Handgriff 20 höhenverstellbar ist, kann ein besonders ergonomisches Herausziehen und Hineinschieben des Geschirrunterkorbs 12 in den Spülbehälter 2 ermöglicht werden.

Die Fig. 7 und 8 zeigen jeweils eine schematische perspektivische Ansicht einer weiteren Ausführungsform eines Handgriffs 20. Die Fig. 9 zeigt eine schematische Aufsicht des Handgriffs 20. Die Fig. 10 zeigt eine schematische Schnittansicht des Handgriffs 20 gemäß der Schnittlinie X-X der Fig. 9. Die Fig. 11 und 12 zeigen jeweils weitere schematische Schnittansichten des Handgriffs 20. Im Folgenden wird auf die Fig. 7 bis 12 gleichzeitig Bezug genommen.

Der Handgriff 20 gemäß den Fig. 7 bis 12 umfasst wie der Handgriff 20 gemäß den Fig. 3 bis 6 erste Griffstangen 22, 23 und innerhalb der ersten Griffstangen 22, 23 angeordnete zweite Griffstangen 24, 25. Zum Höhenverstellen des Handgriffs 20 sind die zweiten Griffstangen 24, 25 relativ zu den ersten Griffstangen 22, 23 linear verschieblich. Zwischen den zweiten Griffstangen 24, 25 ist ein Handhabungsabschnitt 21 vorgesehen, der eine Abdeckung 26 umfasst. In der Abdeckung 26 ist eine Ausnehmung 29 vorgesehen, durch die ein Betätigungsknopf 28 einer Arretierungseinrichtung 27 hindurchgeführt ist. Der Betätigungsknopf 28 ist mit Hilfe innerhalb der zweiten Griffstangen 24, 25 angeordneter rotatorisch verlagerbarer Gestänge 43', 44' mit Arretierungselementen 30, 31 gekoppelt. Die Gestänge 43', 44' sind jeweils mit Hilfe eines Bolzens 46, 47 drehbar in den zweiten Griffstangen 24, 25 gelagert. Vorzugsweise sind die Gestänge 43', 44' mit Hilfe einer nicht gezeigten Querstrebe miteinander verbunden.

Die Gestänge 43', 44', die Querstrebe, der Betätigungsknopf 28 und/oder die Arretierungselemente 30, 31 können materialeinstückig, insbesondere als Kunststoffspritzgussteil, ausgebildet sein. Die ersten Griffstangen 22, 23 umfassen jeweils eine Vielzahl an Ausnehmungen 48 bis 52, in die die Arretierungselemente 30, 31 einrasten können. Die ersten Griffstangen 22, 23 umfassen weiterhin jeweils zwei seitliche Schlitze 53, 54, in denen die Bolzen 46, 47 geführt sind. Ferner sind die ersten Griffstangen 22, 23 jeweils rückseitig mit einem durchgehenden Schlitz 57, 58 versehen. Der Handgriff 20 umfasst weiterhin ein Federelement 59 zum Federvorspannen des jeweiligen Arretierungselements 30, 31 in Richtung einer in der Fig. 10 und 12 gezeigten Sperrposition SP.

Die Funktionalität des Handgriffs 20 wird im Folgenden erläutert. Zum Verbringen des Handgriffs 20 von einer in den Fig. 9 und 10 gezeigten Ausgangsposition AP in eine in der Fig. 12 gezeigte Betätigungsposition BP wird der Betätigungsknopf 28 betätigt. Hierdurch verschwenken die Gestänge 43', 44' um den jeweiligen Bolzen 46, 47, wodurch die Arretierungselemente 30, 31 gegen die Federkraft des Federelements 59 von der in den Fig. 9 und 10 gezeigten Sperrposition SP in eine in der Fig. 11 gezeigte Entsperrposition EP verbracht werden. Sobald sich die Arretierungselemente 30, 31 in der Entsperrposition EP befinden, können die zweiten Griffstangen 24, 25 aus den ersten Griffstangen 22, 23 herausgezogen werden. Wenn der Betätigungsknopf 28 wieder losgelassen wird, rasten die Arretierungselemente 30, 31 in eine der Ausnehmungen 49 bis 52 ein. In der Ausgangsposition AP rasten die Arretierungselemente 30, 31 in die jeweilige Ausnehmung 48 ein. Dadurch, dass neben der Ausnehmung 48 vier weitere Ausnehmungen 49 bis 52 vorgesehen sind, können folglich vier unterschiedliche Betätigungspositionen BP verwirklicht werden.

Die Fig. 13 bis 17 zeigen in unterschiedlichen schematischen perspektivischen Ansichten eine weitere Ausführungsform eines Handgriffs 20. Der Handgriff 20 ist von einer in den Fig. 13 und 14 gezeigten Ausgangsposition AP in genau eine in den Fig. 16 und 17 gezeigte Betätigungsposition BP verlagerbar. Hierbei ist der Handgriff 20 nicht linear, sondern rotatorisch verlagerbar. Der Handgriff 20 umfasst einen leistenförmigen ersten Handhabungsabschnitt 21 und einen beabstandet und parallel zu dem ersten Handhabungsabschnitt 21 angeordneten zweiten leistenförmigen Handhabungsabschnitt 60.

Zwischen den Handhabungsabschnitten 21, 60 ist ein rotatorisch mit der Spülgutaufnahme 15 verbundener Befestigungsabschnitt 61 vorgesehen. Der Befestigungsabschnitt 61 kann beispielsweise an einen Draht 62 der Spülgutaufnahme 15 angeklemmt sein. Hierdurch ist eine besonders einfache Montage des Handgriffs 20 möglich. Die Handhabungsabschnitte 21, 60 und der Befestigungsabschnitt 61 sind über seitlich angeordnete leistenförmige Verbindungsabschnitte 63, 64 miteinander verbunden. Vorzugsweise ist der Handgriff 20 materialeinstückig, beispielsweise als Kunststoffspritzgussbauteil, ausgebildet. Hierdurch kann der Handgriff 20 besonders kostengünstig hergestellt werden.

Der Handgriff 20 umfasst eine Vielzahl an Arretierungseinrichtungen 27 zum Arretieren des Handgriffs 20 sowohl in der Ausgangsposition AP als auch in der genau einen Betätigungsposition BP. Die Arretierungseinrichtungen 27 sind als federelastisch verformbare, U-förmige Nuten in den Verbindungsabschnitten 63, 64 ausgeführt. Die Arretierungseinrichtungen 27 sind dazu eingerichtet, Drähte 65, 66 der Spülgutaufnahme 15 formschlüssig zu umgreifen. Eine formschlüssige Verbindung entsteht durch das Ineinandergreifen oder Hintergreifen von mindestens zwei Verbindungspartnern, hier den Arretierungseinrichtungen 27 und den Drähten 65, 66. Die Drähte 65, 66 können in den Arretierungseinrichtungen 27 formschlüssig einrasten. Hierbei werden die Arretierungseinrichtungen 27 federelastisch verformt.

Die Funktionalität des Handgriffs 20 wird im Folgenden erläutert. Zum Verbringen des Handgriffs 20 von der Ausgangsposition AP in die Betätigungsposition BP werden die Arretierungseinrichtungen 27 durch ein rotatorisches Verlagern des Handgriffs 20 außer Eingriff mit den Drähten 65, 66 gebracht. Hierbei kann der Handgriff 20 eine beliebige Anzahl an Zwischenpositionen einnehmen, in denen der Handgriff 20 nicht arretiert ist (Fig. 15). Ist der Handgriff 20 in die Betätigungsposition BP verschwenkt, rasten die Drähte 65, 66 in die entsprechenden Arretierungseinrichtungen 27 ein, und der Handgriff 20 ist in der Betätigungsposition BP arretiert.

Obwohl die vorliegende Erfindung anhand von Ausführungsbeispielen beschrieben wurde, ist sie vielfältig modifizierbar.

### Verwendete Bezugszeichen

- 1: Haushaltsgeschirrspülmaschine
- 2: Spülbehälter
- 3: Tür
- 4: Spülkammer
- 5: Schwenkachse
- 6: Beschickungsöffnung
- 7: Boden
- 8: Decke
- 9: Rückwand
- 10: Seitenwand
- 11: Seitenwand
- 12: Geschirrkorb; Geschirrunterkorb
- 13: Geschirrkorb; Oberkorb
- 14: Geschirrkorb; Besteckschublade
- 15: Spülgutaufnahme
- 16: Boden
- 17: Rückwand
- 18: Vorderwand
- 19: Seitenwand
- 20: Handgriff
- 21: Handhabungsabschnitt
- 22: Griffstange
- 23: Griffstange
- 24: Griffstange
- 25: Griffstange
- 26: Abdeckung
- 27: Arretierungseinrichtung
- 28: Betätigungsknopf
- 29: Ausnehmung
- 30: Arretierungselement
- 31: Arretierungselement
- 32: Bolzenabschnitt
- 33: Bohrung
- 34: Bohrung
- 35: Bohrung
- 36: Bohrung
- 37: Federelement
- 38: Gegenkontaktfläche
- 39: Kontaktfläche
- 40: Betätigungselement
- 41: Betätigungselement
- 42: Aufnahmeabschnitt
- 43: Gestänge
- 43': Gestänge
- 44: Gestänge
- 44': Gestänge
- 45: Querstrebe
- 46: Bolzen
- 47: Bolzen
- 48: Ausnehmung
- 49: Ausnehmung
- 50: Ausnehmung
- 51: Ausnehmung
- 52: Ausnehmung
- 53: Schlitz
- 54: Schlitz
- 57: Schlitz
- 58: Schlitz
- 59: Federelement
- 60: Handhabungsabschnitt
- 61: Befestigungsabschnitt
- 62: Draht
- 63: Verbindungsabschnitt
- 64: Verbindungsabschnitt
- 65: Draht
- 66: Draht
- A: Auszugsrichtung (Pfeil)
- AP: Ausgangsposition
- BP: Betätigungsposition
- E: Einschubrichtung (Pfeil)
- H: Höhenverstellrichtung (Doppelpfeil)
- SP: Sperrposition

- III-III: Schnittlinie
- IV-IV: Schnittlinie
- X-X: Schnittlinie

## Patentansprüche

1. Haushaltsgeschirrspülmaschine (1) mit einem Geschirrunterkorb (12), welcher eine korbförmige Spülgutaufnahme (15) und einen an der Spülgutaufnahme (15) angeordneten Handgriff (20) umfasst,
**dadurch gekennzeichnet,**
- **dass** der Handgriff (20) höhenverstellbar,
- **dass** der Handgriff (20) zur Höhenverstellung von einer Ausgangsposition (AP) in zumindest eine Betätigungsposition (BP) verlagerbar ist und
- **dass** der Handgriff (20) sowohl in der Ausgangsposition (AP) als auch in der zumindest einen Betätigungsposition (BP) mit Hilfe einer Arretierungseinrichtung (27) arretierbar ist.

2. Haushaltsgeschirrspülmaschine (1) nach Anspruch 1, **dadurch gekennzeichnet, dass** der Handgriff (20) zur Höhenverstellung von der Ausgangsposition (AP) in die zumindest eine Betätigungsposition (BP) linear verlagerbar ist.

3. Haushaltsgeschirrspülmaschine (1) nach Anspruch 1 oder 2, **dadurch gekennzeichnet, dass** der Handgriff (20) in mehrere unterschiedliche Betätigungspositionen (BP) verlagerbare ist.

4. Haushaltsgeschirrspülmaschine (1) nach Anspruch 1, 2 oder 3, **dadurch gekennzeichnet, dass** der Handgriff (20) eine erste Griffstange (22, 23) und eine innerhalb der ersten Griffstange (22, 23) angeordnete zweite Griffstange (24, 25) aufweist, wobei die erste Griffstange (22, 23) und die zweite Griffstange (24, 25) zur Höhenverstellung des Handgriffs (20) relativ zueinander verlagerbare sind.

5. Haushaltsgeschirrspülmaschine (1) nach Anspruch 4, **dadurch gekennzeichnet, dass** die Arretierungseinrichtung (27) dazu eingerichtet ist, die erste Griffstange (22, 23) an der zweiten Griffstange (24, 25) zu arretieren.

6. Haushaltsgeschirrspülmaschine (1) nach einem der vorhergehenden Ansprüche, **dadurch gekennzeichnet, dass** der Handgriff (20) einen Betätigungsknopf (28) aufweist, der mit einem Arretierungselement (30, 31) der Arretierungseinrichtung (27) gekoppelt ist.

7. Haushaltsgeschirrspülmaschine (1) nach Anspruch 6, **dadurch gekennzeichnet dass** der Betätigungsknopf (28) mit Hilfe eines Betätigungselements (40, 41), das eine schiefe Kontaktfläche (39) aufweist, mit dem Arretierungselement (30, 31), das eine korrespondierende schiefe Gegenkontaktfläche (38) aufweist, gekoppelt ist, wobei die Kontaktfläche (39) zum Verbringen des Arretierungselements (30, 31) von einer Sperrposition (SP) in eine Entsperrposition (EP) auf der Gegenkontaktfläche (38) abgleitet.

8. Haushaltsgeschirrspülmaschine (1) nach Anspruch 7, **dadurch gekennzeichnet, dass** der Betätigungsknopf (28) mit Hilfe eines linear beweglichen Gestänges (43, 44) mit dem Arretierungselement (30, 31) gekoppelt ist.

9. Haushaltsgeschirrspülmaschine (1) nach Anspruch 6, **dadurch gekennzeichnet, dass** der Betätigungsknopf (28) mit Hilfe eines rotatorisch verlagerbaren Gestänges (43', 44') mit dem Arretierungselement (30, 31) gekoppelt ist.

10. Haushaltsgeschirrspülmaschine (1) nach Anspruch 9, **dadurch gekennzeichnet, dass** das Gestänge (43', 44') materialeinstückig mit dem Betätigungsknopf (28) und/oder dem Arretierungselement (30, 31) ausgebildet ist.

11. Haushaltsgeschirrspülmaschine (1) nach Anspruch 1, **dadurch gekennzeichnet, dass** der Handgriff (20) zur Höhenverstellung von der Ausgangsposition (AP) in die zumindest eine Betätigungsposition (BP) rotatorisch verlagerbar ist.

12. Haushaltsgeschirrspülmaschine (1) nach Anspruch 11, **dadurch gekennzeichnet, dass** der Handgriff (20) von der Ausgangsposition (AP) in genau eine Betätigungsposition (BP) rotatorisch verlagerbar ist.

13. Haushaltsgeschirrspülmaschine (1) nach Anspruch 11 oder 12, **dadurch gekennzeichnet, dass** der Handgriff (20) einen ersten Handhabungsabschnitt (21), einen zweiten Handhabungsabschnitt (60) und einen zwischen dem ersten Handhabungsabschnitt (21) und dem zweiten Handhabungsabschnitt (60) angeordneten und rotatorisch mit der Spülgutaufnahme (15) verbundenen Befestigungsabschnitt (61) aufweist.

14. Haushaltsgeschirrspülmaschine (1) nach Anspruch 11, 12 oder 13, **dadurch gekennzeichnet, dass** der Handgriff (20) materialeinstückig, insbesondere als Kunststoffspritzgussbauteil, ausgebildet ist.

## Claims

1. Household dishwasher (1) with a lower dish basket (12), which comprises a basket-shaped receptacle for items to be washed (15) and a handle (20) arranged on the receptacle for items to be washed (15),
**characterised in that**
- the handle (20) has an adjustable height,
- to adjust the height, the handle (20) can be displaced from a starting position (AP) into at least one actuation position (BP) and
- the handle (20) can be locked both in the starting position (AP) and in the at least one actuation position (BP) with the aid of a locking facility (27).

2. Household dishwasher (1) according to claim 1, **characterised in that** to adjust the height, the handle (20) can be displaced from the starting position (AP) into the at least one actuation position (BP) in a linear manner.

3. Household dishwasher (1) according to claim 1 or 2, **characterised in that** the handle (20) can be displaced into a plurality of different actuation positions (BP).

4. Household dishwasher (1) according to claim 1, 2 or 3, **characterised in that** the handle (20) has a first handlebar (22, 23) and a second handlebar (24, 25) arranged within the first handlebar (22, 23), wherein the first handlebar (22, 23) and the second handlebar (24, 25) can be displaced relative to one another to adjust the height of the handle (20).

5. Household dishwasher (1) according to claim 4, **characterised in that** the locking facility (27) is configured to lock the first handlebar (22, 23) to the second handlebar (24, 25).

6. Household dishwasher (1) according to one of the preceding claims, **characterised in that** the handle (20) has an actuation button (28), which is coupled to a locking element (30, 31) of the locking facility (27).

7. Household dishwasher (1) according to claim 6, **characterised in that** the actuation button (28) is coupled, with the aid of an actuation element (40, 41) which has a slanted contact area (39), to the locking element (30, 31), which has a corresponding slanted mating contact area (38), wherein the contact area (39) slides on the mating contact area (38) in order to bring the locking element (30, 31) from a locked position (SP) into an unlocked position (EP).

8. Household dishwasher (1) according to claim 7, **characterised in that** the actuation button (28) is coupled to the locking element (30, 31) with the aid of a linkage (43, 44) that can move in a linear manner.

9. Household dishwasher (1) according to claim 6, **characterised in that** the actuation button (28) is coupled to the locking element (30, 31) with the aid of a linkage (43', 44') that can be displaced in a rotary manner.

10. Household dishwasher (1) according to claim 9, **characterised in that** the linkage (43', 44') is embodied in one piece of material with the actuation button (28) and/or the locking element (30, 31).

11. Household dishwasher (1) according to claim 1, **characterised in that** the handle (20) can be displaced in a rotary manner in order to adjust the height from the starting position (AP) into the at least one actuation position (BP).

12. Household dishwasher (1) according to claim 11, **characterised in that** the handle (20) can be displaced in a rotary manner from the starting position (AP) into precisely one actuation position (BP).

13. Household dishwasher (1) according to claim 11 or 12, **characterised in that** the handle (20) has a first handling section (21), a second handling section (60) and a fastening section (61) that is arranged between the first handling section (21) and the second handling section (60) and is connected to the receptacle for items to be washed (15) in a rotary manner.

14. Household dishwasher (1) according to claim 11, 12 or 13, **characterised in that** the handle (20) is embodied in one piece of material, in particular as a plastic injection moulded part.

## Revendications

1. Lave-vaisselle ménager (1) avec un panier à vaisselle inférieur (12), lequel comprend un logement à vaisselle en forme de panier (15) et une poignée (20) disposée sur le logement à vaisselle (15),
**caractérisé,**
- **en ce que** la poignée (20) est réglable en hauteur,
- **en ce que** la poignée (20) est, pour le réglage en hauteur, déplaçable d'une position de départ (AP) dans au moins une position d'actionnement (BP) et
- **en ce que** la poignée (20) peut être arrêtée à l'aide d'un dispositif d'arrêt (27) à la fois dans la position de départ (AP) et dans l'au moins une position d'actionnement (BP).

2. Lave-vaisselle ménager (1) selon la revendication 1, **caractérisé en ce que** pour le réglage en hauteur, la poignée (20) est déplaçable linéairement de la position de départ (AP) dans l'au moins une position d'actionnement (BP).

3. Lave-vaisselle ménager (1) selon la revendication 1 ou 2, **caractérisé en ce que** la poignée (20) est déplaçable dans plusieurs positions d'actionnement (BP) différentes.

4. Lave-vaisselle ménager (1) selon la revendication 1, 2 ou 3, **caractérisé en ce que** la poignée (20) présente un premier manche (22, 23) et un deuxième manche (24, 25) disposé à l'intérieur du premier manche (22, 23), dans lequel le premier manche (22, 23) et le deuxième manche (24, 25) sont déplaçables l'un par rapport à l'autre pour le réglage en hauteur de la poignée (20).

5. Lave-vaisselle ménager (1) selon la revendication 4, **caractérisé en ce que** le dispositif d'arrêt (27) est aménagé afin d'arrêter le premier manche (22, 23) sur le deuxième manche (24, 25).

6. Lave-vaisselle ménager (1) selon l'une des revendications précédentes, **caractérisé en ce que** la poignée (20) présente un bouton d'actionnement (28) couplé à un élément d'arrêt (30, 31) du dispositif d'arrêt (27).

7. Lave-vaisselle ménager (1) selon la revendication 6, **caractérisé en ce que** le bouton d'actionnement (28) est couplé avec l'aide d'un élément d'actionnement (40, 41), qui présente une surface de contact oblique (39), à l'élément d'arrêt (30, 31), qui présente une contre-surface de contact oblique (38) correspondante, dans lequel la surface de contact (39) glisse sur la contre-surface de contact (38) pour déplacer l'élément d'arrêt (30, 31) d'une position de verrouillage (SP) dans une position de déverrouillage (EP).

8. Lave-vaisselle ménager (1) selon la revendication 7, **caractérisé en ce que** le bouton d'actionnement (28) est couplé à l'élément d'arrêt (30, 31) à l'aide d'une timonerie déplaçable linéairement (43, 44).

9. Lave-vaisselle ménager (1) selon la revendication 6, **caractérisé en ce que** le bouton d'actionnement (28) est couplé à l'élément d'arrêt (30, 31) à l'aide d'une timonerie déplaçable de façon rotative (43', 44').

10. Lave-vaisselle ménager (1) selon la revendication 9, **caractérisé en ce que** la timonerie (43', 44') est formée en un seul matériau avec le bouton d'actionnement (28) et/ou l'élément d'arrêt (30, 31).

11. Lave-vaisselle ménager (1) selon la revendication 1, **caractérisé en ce que** pour le réglage en hauteur, la poignée (20) est déplaçable de façon rotative de la position de départ (AP) dans l'au moins une position d'actionnement (BP).

12. Lave-vaisselle ménager (1) selon la revendication 11, **caractérisé en ce que** la poignée (20) est déplaçable de façon rotative de la position de départ (AP) dans exactement une position d'actionnement (BP).

13. Lave-vaisselle ménager (1) selon la revendication 11 ou 12, **caractérisé en ce que** la poignée (20) présente une première section de maniement (21), une deuxième section de maniement (60) et une section de fixation (61) disposée entre la première section de maniement (21) et la deuxième section de maniement (60) et reliée de façon rotative au logement à vaisselle (15).

14. Lave-vaisselle (1) selon la revendication 11, 12 ou 13, **caractérisé en ce que** la poignée (20) est formée en un seul matériau, en particulier sous la forme d'un composant moulé par injection de plastique.
